# EUROPÄISCHE PATENTSCHRIFT

(11) **EP 3 827 490 B1**
(45) Veröffentlichungstag und Bekanntmachung des Hinweises auf die Patenterteilung: **24.01.2024**
(21) Anmeldenummer: 19726952.5
(22) Anmeldetag: 23.05.2019
(51) Int. Cl.: H01T 4/04, H01T 4/06, H01T 4/14

(54) **MODULUMHAUSUNG ZUM AUFNEHMEN MEHRERER, MINIATURISIERTER HÖRNERFUNKENSTRECKEN**
MODULAR ENCLOSURE FOR RECEIVING MULTIPLE, MINIATURIZED HORN SPARK GAPS
ENVELOPPE DE MODULE POUR LA RÉCEPTION DE PLUSIEURS ÉCLATEURS À CORNES MINIATURISÉS

(30) Priorität: 29.08.2018 DE 102018121140; 22.10.2018 DE 102018126227
(43) Veröffentlichungstag der Anmeldung: 02.06.2021
(73) Patentinhaber: DEHN SE, 92318 Neumarkt i.d. OPf. (DE)
(72) Erfinder: KRAUSS, Bernhard, 92348 Berg (DE); HIERL, Stephan, 92318 Neumarkt (DE); EICHENSEER, Roland, 92318 Neumarkt/Pelchenhofen (DE)
(74) Vertreter: Isarpatent
(86) Internationale Anmeldenummer: PCT/EP2019/063316
(87) Internationale Veröffentlichungsnummer: WO 2020/043332

(56) Entgegenhaltungen:
- EP-A1- 2 434 520
- DE-A1-102008 017 423
- DE-A1-102009 004 346
- DE-A1-102010 033 764
- DE-B3-102011 123 020

## Beschreibung

Die Erfindung betrifft eine Modulumhausung mit einem Deckelteil und einem Trägerteil, welches einseitig offene Kammern aufweist und mit dem Deckelteil verschließbar ist und mehreren Hörnerfunkenstrecken mit mehrteiligem Isolierstoffgehäuse als Stütz- und Aufnahmekörper für Hörnerelektroden und integrierter Deionkammer gemäß Oberbegriff des Anspruches 1.

Aus der DE 10 2011 123 020 B3 ist eine Hörnerfunkenstrecke mit Deionkammer vorbekannt, welche ein mehrteiliges Isolierstoffgehäuse als Stütz- und Aufnahmekörper für die Hörnerfunkenstrecken und die Deionkammer aufweist. Weiterhin sind Mittel zum Leiten der lichtbogenbedingten Gasströmung vorhanden. Das vorbekannte Isolierstoffgehäuse ist in der von den Hörnerfunkenstrecken aufgespannten Ebene geteilt und bildet eine erste sowie eine zweite Halbschale.

Die Hörnerelektroden weisen eine unsymmetrische Form auf, und zwar mit einer längeren und einer kürzeren Elektrode, wobei im Zündbereich beide Elektroden nahezu parallel oder mit geringer Divergenz verlaufen.

Der Lichtbogenlaufbereich zwischen den Elektroden in Richtung Deionkammer ist durch ein plattenförmiges Isolierstoffmaterial begrenzt. Das plattenförmige Isolierstoffmaterial ist jeweils in eine Ausformung der jeweiligen Halbschale formschlüssig eingesetzt. Weiterhin können die ersten Ausformungen eine ferromagnetische Hinterlegung des Lichtbogenlaufbereiches aufnehmen. Das plattenförmige Isolierstoffmaterial trennt die jeweilige Hinterlegung von den Elektroden in elektrischer Hinsicht.

Die Halbschalen besitzen weitere, zweite Ausformungen, welche ein einsetzbares Deionkammerteil formschlüssig aufnehmen, wobei zwischen der jeweils ersten und zweiten Ausformung Durchbrüche oder Öffnungen in der jeweiligen Halbschale befindlich sind und die kürzere der Elektroden vor dem Deionkammerteil endet. Die Hörnerfunkenstrecke kann ein universelles Modul mit äußeren Anschlussklemmen für die Elektroden bilden, welches in ein Steckteil oder Außengehäuse, je nach Kundenwunsch integrierbar ist.

Die Gehäuseanordnung für mehrpolige Überspannungsschutzgeräte nach DE 10 2010 033 764 A1 weist ein Sockelteil auf, welches mit elektrischen Außenanschlüssen versehene Einzelmodule aufnimmt.

Mindestens ein Einzelmodul besitzt eine Hörnerfunkenstrecke. Jedes Einzelmodul besteht aus Isolierstoffhalbschalen, welche die jeweilige Funkenstrecke kapseln. Mindestens das Einzelmodul mit Hörnerfunkenstrecke zwischen den Isolierstoffhalbschalen besitzt einen Abkühlraum für lichtbogenbedingte Gase. Weiterhin ist eine Abdeckhaube vorhanden, welche die Einzelmodule umschließt und montageseitig mit dem Sockelteil form- und/oder kraftschlüssig verbunden ist.

Im Sockelteil sind mit diesem verbundene, sich vom Boden aus nach oben erstreckende erste Isolierstofftrennwände ausgebildet, welche jeweils Kammern für die Einzelmodule abgrenzen. In der Abdeckhaube sind mit dieser verbundene, sich in Richtung Sockelteil erstreckende zweite Isolierstofftrennwände vorhanden, deren Lage und Positionierung zu den ersten Isolierstofftrennwänden für die Kammerbildung komplementär ist.

Die Einzelmodule sind im Sockelteil durch die Isolierstoffwände getrennt und stehend befindlich, wobei jeder der Einzelmodule in den Isolierstoffhalbschalen einen Durchtrittsschlitz aufweist, um für die Verschaltung mehrerer Module eine starre leitfähige Brücke aufzunehmen, die senkrecht zur Längsachse der stehend angeordneten Einzelmodule verläuft.

Dadurch, dass die Lösung nach DE 10 2010 033 764 A1 an der Unterseite des Sockelteiles einen Rücksprung zur Hutschienenmontage aufweist, wird deutlich, dass es sich bei der beschriebenen Lösung nicht um eine miniaturisierte Bauform handelt.

Es ist daher Aufgabe der Erfindung, eine Modulumhausung zur Aufnahme mehrerer, miniaturisierter Hörnerfunkenstrecke mit mehrteiligem Isolierstoffgehäuse als Stütz- und Aufnahmekörper für die Hörnerelektroden und integrierter Deionkammer anzugeben, welche nicht nur die Hörnerfunkenstrecken im Sinne einer Abdeckhaube umgibt, sondern die gleichzeitig ein Außengehäuse für die Hörnerfunkenstrecken darstellt, eine wahlweise Verschaltung mittels interner Brücken ermöglicht und die in der Lage ist, Gasströmungen zwischen den eingesetzten Hörnerfunkenstrecken untereinander zu minimieren, wobei gleichzeitig eine stabile Gesamtanordnung entsteht.

Die Lösung der Aufgabe der Erfindung erfolgt mit der Modulumhausung gemäß der Merkmalskombination nach Anspruch 1, wobei die Unteransprüche mindestens zweckmäßige Ausgestaltungen und Weiterbildungen umfassen.

Es wird demnach von einer Modulumhausung zur Aufnahme mehrerer, zum Beispiel drei, miniaturisierter Hörnerfunkenstrecken mit mehrteiligem Isolierstoffgehäuse als Stütz- und Aufnahmekörper für die Hörnerelektroden und integrierter Deionkammer ausgegangen.

Die Modulumhausung besteht aus einem einseitig offenen, Kammern aufweisenden Trägerteil, welches mit einem Deckelteil verschließbar ist.

Die Innenseiten des Trägerteils, das bevorzugt aus einem Kunststoffmaterial besteht, und die Wände der Kammern besitzen Führungsschienen, welche zu Führungsnuten im jeweiligen Isolierstoffgehäuse der jeweiligen, von der offenen Seite des Trägerteiles in die jeweilige Kammer einschiebbaren Hörnerfunkenstrecke komplementär ausgebildet sind.

Dies erfolgt derart, dass eine Schienen- oder Schwalbenschwanzführung realisiert ist und sich im Wesentlichen senkrecht zur Einschieberichtung eine gesamtstabilitätserhöhende Kraftkopplung zwischen den Isolierstoffgehäusen der Hörnerfunkenstrecken und dem Trägerteil einstellt.

Diesbezüglich kann also von einem gegenseitigen Abstützen der Hörnerfunkenstrecken untereinander und gegenüber der Modulumhausung gesprochen werden.

Die Kammerwände innerhalb des Trägerteiles sind zur Vermeidung einer unerwünschten Gasströmung zwischen den eingeschobenen bzw. eingesetzten Hörnerfunkenstrecken ausgebildet und können Umlenkkanäle für nicht zu vermeidende Restströmungen bilden, so dass über das Gesamtvolumen der Modulumhausung eine Entspannung und ein Druckabbau erfolgt.

Zwischen Trägerteil und Deckelteil sind elektrisch leitende Brücken zur Verschaltung der eingesetzten Hörnerfunkenstrecken anordenbar.

Diese Brücken sind bevorzugt Stanz-Biegeteile, die entsprechend den Kontakten der jeweiligen Hörnerfunkenstrecke kompatible Kontaktelemente besitzen.

Im Deckelteil sind Ausformungen zur lagegerechten Aufnahme der bevorzugt als Stanz-Biegeteil ausgeführten leitenden Brücke vorhanden.

Zusätzlich können im Trägerteil Anschläge zum positionsgerechten Einsetzen der jeweiligen Hörnerfunkenstrecke ausgebildet werden, um eine fehlerhafte Montage auszuschließen.

Das Deckelteil weist bei einer Ausgestaltung Raststege auf, welche in komplementäre Rastausnehmungen im Trägerteil eingreifend ausgeführt sind. Dies erleichtert die Montage und führt zu einer weiteren Stabilitätserhöhung infolge der Verbindung von Deckelteil und Trägerteil.

Trägerteil und Deckelteil sind bevorzugt kraftschlüssig, hier insbesondere durch Schrauben oder Nieten verbindbar.

Die Schrauben oder Nieten können mindestens teilweise gleichzeitig dazu genutzt werden, die elektrischen Verbindungen zwischen den Anschlusspins der Hörnerfunkenstrecken und der leitenden Brücke herzustellen.

Ein Verschrauben oder Vernieten ist insofern auch positiv, wenn im späteren Betrieb Temperaturen auftreten, die die Schmelztemperatur eines Lotes erreichen oder überschreiten.

Die erfindungsgemäße Modulumhausung findet insbesondere Anwendung zur Aufnahme von miniaturisierten Hörnerfunkenstrecken umfassend ein mehrteiliges Isolierstoffgehäuse als Stütz- oder Aufnahmekörper für die Hörnerelektroden und die Deionkammer.

Die Hörnerelektroden besitzen eine unsymmetrische Form mit einer längeren und einer kürzeren Elektrode.

Die Hörnerelektroden verlaufen im Zündbereich nahezu parallel oder sehr leicht divergierend. Außerhalb des Zündbereiches findet eine stärkere Divergenz der Hörnerelektroden statt.

Die Deionkammer ist als ein in den Stütz- und Aufnahmekörper einsetzbares Deionkammerteil ausgebildet, welches eine Vielzahl von Löschblechen aufnimmt und Durchgangskanäle besitzt. Die speziellen Hörnerelektroden sind mindestens im Laufbereich eines entstehenden Lichtbogens mit einer metallischen Hinterlegung ausgerüstet, wobei die kürzere Elektrode als bis zum Deionkammerteil reichende Hakenhornelektrode ausgebildet ist. Beabstandet und ausgangsseitig der Durchgangskanäle sind diese von einer metallischen Prallwand mindestens teilweise überdeckt, wobei die Prallwand gleichzeitig mit dem Isolierstoffgehäuse, dieses mechanisch verstärkend, verbindbar ist.

Die Prallwand kann eine geschlossene, geschlitzte oder eine mit strömungsleitender Schlitzprägung versehene Gasströmungsreflexionsfläche aufweisen.

Die Hörnerelektroden sind bis zum Deionkammerteil geführt. Die metallische Hinterlegung ist bevorzugt als rückseitige Verstärkung mittels Einlegeteil ausgebildet.

Im zum Lichtbogenbrennraum abgewandten Bereich der Hakenhornelektrode, im vom Hakenhorn teilweise umschlossenen Freiraum ist eine flexible Leiterplatte, insbesondere Folienleiterplatte zur Triggerung der Funkenstrecke angeordnet, wobei die flexible Leiterplatte ein elektrisches oder elektronisches Bauteil aufnimmt, welches in den Freiraum eintaucht. Dieses Bauteil kann ein Gasableiter sein.

In dem Zündbereich der Hörnerelektroden ist eine Zündhilfe aus einem leitfähigen Kunststoff, insbesondere POM, eintauchend angeordnet.

Die Prallwand kann als Stanz-Biegeteil ausgebildet werden und zwei Abwinkelungen aufweisen, welche Durchbrüche zur Aufnahme kraftschlüssiger Verbindungsmittel, insbesondere Nieten, besitzt, wobei die Durchbrüche komplementär zu Aussparungen im mehrteiligen Isolierstoffgehäuse ausgeführt sind.

Eine derartige miniaturisierte Hörnerfunkenstrecke besitzt beispielsweise Außenabmessungen von 25 mm x 10 mm x 17 mm (Länge x Breite x Höhe).

Die anmeldungsgemäße Modulumhausung ist zur Aufnahme von beispielsweise drei derartigen miniaturisierten Hörnerfunkenstrecken ausgelegt und dimensioniert.

Die Erfindung soll nachstehend anhand eines Ausführungsbeispieles sowie unter Zuhilfenahme von Figuren näher erläutert werden.

Hierbei zeigen:
- Fig. 1: eine perspektivische Ansicht der Modulumhausung mit offenen, Kammern aufweisenden Trägerteil;
- Fig. 1a: eine Detaildarstellung des Kammerwandprofils;
- Fig. 2: eine perspektivische Ansicht des zum Trägerteil kompatiblen Deckelteils;
- Fig. 3: eine Explosivansicht der Modulumhausung mit beispielhaft drei dort aufgenommenen miniaturisierten Hörnerfunkenstrecken nebst leitfähiger Brücke zur internen Verschaltung und als Detail in einer Röntgendarstellung; und
- Fig. 4: mehrere Ansichten eines mehrteiligen Isolierstoffgehäuses als Stütz- und Aufnahmekörper für Hörnerelektroden und integrierter Deionkammer (nicht gezeigt) zur Illustration der Führungsnuten, die mit den Führungsschienen der Wände bzw. Kammern des Trägerteiles in Wechselwirkung treten.

Die Modulumhausung besteht, wie in Figur 1 und 2 gezeigt, zunächst aus einem Trägerteil 1, welches mit einem Deckelteil 2 (siehe Figur 2) verschließbar ist.

Das Trägerteil 1 ist einseitig offen und besitzt Kammern 3; 4; 5.

Die Innenseite 10 bzw. 11 weist angeformte Führungsschienen 12 auf, die zum Beispiel eine T-Form im Querschnitt besitzen. Diese Führungsschienen 12 sind zu Führungsnuten 13 (siehe Figur 4) im jeweiligen Isolierstoffgehäuse 14 bzw. 15 kompatibel.

Diese Kompatibilität ist derart realisiert, dass eine Schienen- oder Schwalbenschwanzführung realisierbar ist und sich im Wesentlichen senkrecht zur Einschieberichtung eine gesamtstabilitätserhöhende Kraftkopplung zwischen den Isolierstoffgehäusen 14; 15 und dem Trägerteil 1 einstellt.

Die Führungsschienen 12 sind diesbezüglich nicht nur an den Innenseiten 10; 11 des Trägerteiles 1, sondern auch an den Kammerwänden 16; 17 vorhanden, um den notwendigen Kraftschluss zwischen den jeweiligen Bauteilen zu bewerkstelligen.

Die Kammerwände 16; 17 innerhalb des Trägerteiles 1 sind zur Vermeidung unerwünschter Gasströmungen zwischen den eingeschobenen bzw. eingesetzten Hörnerfunkenstrecken (siehe Figur 3) ausgebildet.

Zwischen Trägerteil 1 und Deckelteil 2 kann eine elektrisch leitende Brücke 20 zur Verschaltung der eingesetzten Hörnerfunkenstrecken 21 angeordnet werden.

Im Deckelteil 2 sind Ausformungen zur lagegerechten Aufnahme der als Stanz-Biegeteil ausführbaren leitenden Brücke 20 vorhanden, was sich aus der Zusammenschau gemäß Explosivdarstellung nach Figur 3 in Verbindung mit der Darstellung des Deckelteils nach Figur 2 erschließt.

Ebenso können im Trägerteil 1 Anschläge zum positionsgerechten Einsetzen der jeweiligen Hörnerfunkenstrecken 21 ausgebildet werden.

Das Deckelteil 2 besitzt darüber hinaus mindestens zwei, bevorzugt gegenüberliegende Raststege 22, welche in komplementäre Rastausnehmungen 23 im Trägerteil 1 eingreifend ausgebildet sind.

Das Trägerteil 1 und das Deckelteil 2 sind kraftschlüssig, insbesondere durch Schrauben oder Nieten 24 verbindbar (siehe Figur 3). Die leitende Brücke 20 kann mit den Kontakten 25 der jeweiligen Hörnerfunkenstrecke 21 durch Schrauben 26 verbunden werden.

Zu den Darstellungen nach Figur 4 ist anzumerken, dass dort lediglich die Teile des Isolierstoffgehäuses 14 mit Nut 13 für die Schwalbenschwanzführung maßgeblich sind. Die textlich erläuterten weiteren Bauteile, wie beispielsweise die Hörnerelektroden und die Deionkammer sind zur Vereinfachung nicht gezeigt.

Zur Verbesserung der Führungswirkung ist im Übergangsbereich der Führungsnuten 13 eine Erhöhung 130 bezogen auf die benachbarte Oberfläche der Teile 14; 15 des Isolierstoffgehäuses vorhanden.

Bei Notwendigkeit können sich von den Isolierstoffgehäuseteilen 14; 15 Versteifungs- oder Haltestege 140 bzw. 150 erstrecken.

## Patentansprüche

1. Modulumhausung, mit:
einem Deckelteil (2);
einem Trägerteil (1), welches einseitig offene Kammern (3; 4; 5) aufweist und
mit dem Deckelteil (2) verschließbar ist; und
mehreren Hörnerfunkenstrecken mit einem mehrteiligen Isolierstoffgehäuse (14) als Stütz- und Aufnahmekörper für die Hörnerelektroden und eine integrierte Deionkammer;
**dadurch gekennzeichnet, dass**
Innenseiten (10; 11) des Trägerteiles (1) und Wände (16; 17) der Kammern (3; 4; 5) jeweils angeformte Führungsschienen (12) besitzen, welche zu Führungsnuten (13) im jeweiligen Isolierstoffgehäuse (14; 15) der jeweiligen, von der offenen Seite des Trägerteiles (1) in die jeweilige Kammer (3; 4; 5) einschiebbaren Hörnerfunkenstrecke (21) komplementär ausgebildet sind, wobei die Führungsschienen (12) einen T-förmigen oder schwalbenschwanzförmigen Querschnitt aufweisen, so dass eine Schienen- oder Schwalbenschwanzführung realisiert ist und sich im Wesentlichen senkrecht zur Einschieberichtung eine gesamtstabilitätserhöhende Kraftkopplung zwischen den Isolierstoffgehäusen (14; 15) und dem Trägerteil (1) einstellt.

2. Modulumhausung nach Anspruch 1,
**dadurch gekennzeichnet, dass**
die Kammerwände (16; 17) innerhalb des Trägerteiles (1) zur Vermeidung unerwünschter Gasströmungen zwischen den eingeschobenen bzw. eingesetzten Hörnerfunkenstrecken (21) ausgebildet sind.

3. Modulumhausung nach Anspruch 1 oder 2,
**dadurch gekennzeichnet, dass**
zwischen Trägerteil (1) und Deckelteil (2) mindestens eine elektrisch leitende Brücke (20) zur Verschaltung der eingesetzten Hörnerfunkenstrecken (21) angeordnet ist.

4. Modulumhausung nach Anspruch 3,
**dadurch gekennzeichnet, dass**
im Deckelteil (2) Ausformungen zur lagegerechten Aufnahme einer als Stanz-Biegeteil ausgeführten leitenden Brücke (20) vorhanden sind.

5. Modulumhausung nach einem der vorangegangenen Ansprüche,
**dadurch gekennzeichnet, dass**
im Trägerteil (1) Anschläge zum positionsgerechten Einsetzen der jeweiligen Hörnerfunkenstrecke (21) ausgebildet sind.

6. Modulumhausung nach einem der vorangegangenen Ansprüche,
**dadurch gekennzeichnet, dass**
das Deckelteil (2) Raststege (22) aufweist, welche in komplementäre Rastausnehmungen (23) im Trägerteil (1) eingreifend ausgebildet sind.

7. Modulumhausung nach einem der vorangegangenen Ansprüche,
**dadurch gekennzeichnet, dass**
das Trägerteil und das Deckelteil kraftschlüssig, insbesondere durch Schrauben oder Nieten (24) verbindbar sind.

8. Modulumhausung nach einem der vorangegangenen Ansprüche,
**dadurch gekennzeichnet, dass**
die gesamtstabilitätserhöhende Kraftkopplung durch die Schienen- oder Schwalbenschwanzführung sich im Wesentlichen senkrecht zum Verlauf der Kammerwände (16; 17) einstellt.

## Claims

1. Module housing, having:
a lid part (2);
a carrier part (1), which comprises chambers (3; 4; 5) that are open on one side and can be closed using the lid part (2); and
a plurality of horn spark gaps having a multi-part insulating material housing (14) as a supporting and receiving body for the horn electrodes and an integrated deionisation chamber;
**characterised in that**
inner sides (10; 11) of the carrier part (1) and walls (16; 17) of the chambers (3; 4; 5) each have guide rails formed thereon (12), which are embodied so as to be complementary to guide grooves (13) in the respective insulating material housing (14; 15) of the respective horn spark gap (21), which can be slid into the respective chamber (3; 4; 5) from the open side of the carrier part (1), wherein the guide rails (12) comprise a T-shaped or dovetail-shaped cross-section, so that a rail or dovetail guide is realized and an overall stability-enhancing force coupling between the insulating material housings (14; 15) and the carrier part (1) is established essentially perpendicular to the direction of insertion.

2. Module housing according to claim 1,
**characterised in that**
the chamber walls (16; 17) are formed within the carrier part (1) so as to prevent undesired gas flows between the slid-in or inserted horn spark gaps (21).

3. Module housing according to claim 1 or 2,
**characterised in that**
at least one electrically conductive bridge (20) for connecting the horn spark gaps (21) that are inserted is arranged between the carrier part (1) and the lid part (2).

4. Module housing according to claim 3,
**characterised in that**
there are formations in the lid part (2) for the positionally correct receiving of a conductive bridge (20), which is designed as a stamped and bent part.

5. Module housing according to one of the preceding claims,
**characterised in that**
stops for the positionally correct insertion of the respective horn spark gap (21) are formed in the carrier part (1).

6. Module housing according to one of the preceding claims,
**characterised in that**
the lid part (2) has latching bars (22), which are embodied so as to engage in complementary latching recesses (23) in the carrier part (1).

7. Module housing according to one of the preceding claims,
**characterised in that**
the carrier part and the lid part can be connected in a non-positive locking manner, in particular by means of screws or rivets (24).

8. Module housing according to one of the preceding claims,
**characterised in that**
the overall stability-enhancing force coupling by virtue of the rail or dovetail guide is set essentially perpendicular to the course of the chamber walls (16; 17).

## Revendications

1. Enveloppe de module, comportant :
une partie couvercle (2) ;
une partie support (1) qui présente des chambres (3 ; 4 ; 5) ouvertes d'un côté et qui peut être fermée au moyen de la partie couvercle (2) ; et
plusieurs éclateurs à cornes dotés d'un boîtier en matière isolante (14) en plusieurs parties comme corps de support et de réception pour les électrodes à cornes et d'une chambre de déionisation intégrée ;
**caractérisée en ce que**
des côtés intérieurs (10 ; 11) de la partie support (1) et des parois (16 ; 17) des chambres (3 ; 4 ; 5) possèdent respectivement des rails de guidage (12) surmoulés, qui sont réalisés de manière complémentaire par rapport à des rainures de guidage (13) situées dans le boîtier en matière isolante (14 ; 15) respectif de l'éclateur à cornes (21) respectif pouvant être inséré dans la chambre (3 ; 4 ; 5) respective par le côté ouvert de la partie support (1), les rails de guidage (12) présentant une coupe transversale en forme de T ou en forme de queue d'aronde, de telle sorte qu'un guidage par rail ou par queue d'aronde est réalisé et qu'un couplage de force qui augmente la stabilité totale s'établit sensiblement perpendiculairement à la direction d'insertion entre les boîtiers en matière isolante (14 ; 15) et la partie support (1).

2. Enveloppe de module selon la revendication 1,
**caractérisée en ce que**
les parois de chambre (16 ; 17) dans la partie support (1) sont conçues pour éviter des écoulements de gaz non souhaités entre les éclateurs à cornes (21) insérés ou montés.

3. Enveloppe de module selon la revendication 1 ou 2,
**caractérisée en ce que**
au moins un pont (20) électriquement conducteur est disposé entre la partie support (1) et la partie couvercle (2) pour l'interconnexion des éclateurs à cornes (21) montés.

4. Enveloppe de module selon la revendication 3,
**caractérisée en ce que**
des parties conformées se trouvent dans la partie couvercle (2) pour recevoir dans une position correcte un pont (20) conducteur réalisé sous la forme d'une pièce découpée et pliée.

5. Enveloppe de module selon l'une des revendications précédentes,
**caractérisée en ce que**
des butées sont réalisées dans la partie support (1) pour le montage dans une position correcte de l'éclateur à cornes (21) respectif.

6. Enveloppe de module selon l'une des revendications précédentes,
**caractérisée en ce que**
la partie couvercle (2) présente des languettes d'encliquetage (22) qui sont réalisées de manière à venir en prise dans des évidements d'encliquetage (23) complémentaires dans la partie support (1).

7. Enveloppe de module selon l'une des revendications précédentes,
**caractérisée en ce que**
la partie support et la partie couvercle peuvent être reliées par friction, en particulier par des vis ou des rivets (24).

8. Enveloppe de module selon l'une des revendications précédentes,
**caractérisée en ce que**
le couplage de force qui augmente la stabilité totale par le guidage par rail ou par queue d'aronde s'établit sensiblement perpendiculairement au tracé des parois de chambre (16 ; 17).
